# EUROPÄISCHE PATENTSCHRIFT

(11) **EP 4 155 221 B1**
(45) Veröffentlichungstag und Bekanntmachung des Hinweises auf die Patenterteilung: **10.07.2024**
(21) Anmeldenummer: 22197591.5
(22) Anmeldetag: 23.09.2022
(51) Int. Cl.: B65D 3/04, B65D 3/26, B65D 47/26

(54) **VERPACKUNG**
PACKAGING
EMBALLAGE

(30) Priorität: 24.09.2021 DE 102021124803
(43) Veröffentlichungstag der Anmeldung: 29.03.2023
(73) Patentinhaber: Van Genechten Packaging N.V., 2300 Turnhout (BE)
(72) Erfinder: Verlinden, Geert, 2350 Vosselaar (BE)
(74) Vertreter: IP HILLS NV

(56) Entgegenhaltungen:
- US-A- 1 534 803
- US-A- 2 873 896
- US-A1- 2012 285 969

## Beschreibung

Die Erfindung bezieht sich auf eine Verpackung aus Karton mit einem Boden, einem festen Deckel und einer umlaufenden Seitenwand.

Es sind verschiedenste Verpackungen der genannten Art bekannt, die jedoch nicht für die portionsweise Entnahme des Füllgutes geeignet sind.

Oftmals werden daher Kunststoffverpackungen eingesetzt, die mit einem Schnappdeckel oder dergleichen versehen sind.

Dies ist jedoch aus umweltverträglichen Gesichtspunkten nicht akzeptabel.

Verpackungen aus Karton sind aus den Druckschriften US2012/285969A1, US1524803A und US2873896A bekannt.

Der Erfindung liegt daher die Aufgabe zugrunde, eine Verpackung aus Karton zu schaffem welche für die portionsweise Entnahme des Füllgutes geeignet ist.

Diese Aufgabe wird erfindungsgemäß durch die in den Ansprüchen festgelegten Merkmale gelöst.

Hierdurch wird es möglich, Füllgut portionsweise zu entnehmen.

Erfindungsgemäß ist die Entnahmeöffnung durch zwei beweglich angeordnete Kartonlagen abgedeckt, wobei sich die beiden Kartonlagen auf gegenüberliegenden Seiten des festen Deckels befinden und die beiden Kartonlagen drehfest miteinander verbunden sind.

Mit diesen beiden Kartonlagen kann die Entnahmeöffnung wahlweise geschlossen oder geöffnet werden.

Dadurch wird eine größere Stabilität der Abdeckung und damit eine verbesserte Dichtigkeit sichergestellt.

Gemäß einer weiteren Ausgestaltung der Erfindung ist es auch sehr vorteilhaft, wenn die Abdeckung der Entnahmeöffnung mit einem Mechanismus versehen ist, der einen sicheren Halt, aber dennoch eine ausreichende Beweglichkeit gewährleistet.

Damit wird sichergestellt, daß die Abdeckung in der jeweils gewünschten Position verbleibt, die Entnahmeöffnung verschließt oder freigibt.

Äußerst vorteilhaft ist es auch, wenn die Abdeckung als Kartonscheibe ausgebildet ist. Eine Kartonscheibe kann beispielsweise durch drehen eine Öffnung freigeben.

Dabei hat es sich als besonders vorteilhaft erwiesen, wenn die Kartonscheibe mit einem Drehpunkt versehen ist, wobei der Drehpunkt als Drehlager aus Kunststoff, Metall, Klebstoff oder Karton ausgebildet sein kann.

Damit wird eine sichere Befestigung und ein stabiles Drehlager geschaffen.

Sehr vorteilhaft ist es gemäß einer Ausgestaltung der Erfindung auch, wenn die Abdeckung eine Einbuchtung, Ausnehmung oder dergleichen aufweist.

Durch diese Ausgestaltung kann eine gezielte Öffnung der Entnahmeöffnung sichergestellt werden. Wird die Einbuchtung, Ausnehmung oder dergleichen mit der Entnahmeöffnung in Deckung gebracht, ist diese offen.

Die feste Verbindung zwischen den beiden Kartonlagen sorgt dafür, daß diese nicht gegeneinander verdreht oder verschoben werden können, sondern eine Einheit bilden.

Äußerst vorteilhaft ist es auch, wenn die Einbuchtungen, Ausnehmungen oder dergleichen der Kartonlagen aufeinander abgestimmt sind.

Damit wird sichergestellt, daß eine optimale Abdichtung der Entnahmeöffnung und auch eine saubere Freigabe derselben erfolgt.

Erfindungsgemäß ist also eine Kartonlage oberhalb des Deckels und eine unterhalb des Deckels angeordnet ist.

Hierdurch wird sichergestellt, daß die Entnahmeöffnung bestmöglichst abgedeckt wird. Eine optimale Dichtigkeit ist gegeben. Zudem kann die Entnahmeöffnung nur schwer unbefugt geöffnet werden.

Eine vorteilhafte Weiterbildung der Erfindung liegt auch vor, wenn eine Originalitätssicherung vorgesehen ist. Damit kann sichergestellt werden, daß eine vorangehende Öffnung der Verpackung erkannt werden kann.

Dabei hat es sich als sehr vorteilhaft erwiesen, wenn die Originalitätssicherung durch eine Schwächungslinie definiert ist und mit der Abdeckung verbunden ist.

Durch Aufreißen der Schwächungslinie wird die Verpackung das erste Mal geöffnet.

Gemäß einer weiteren Ausgestaltung ist es auch besonders vorteilhaft, wenn ein Teil der oberen Kartonlage entfernbar ausgebildet ist.

Durch Entfernen eines Teils der obersten Kartonlage kann die erste Öffnung der Verpackung, das heisst das Verdrehen ermöglicht werden. Auch denkbar ist es, daß aus der obersten Kartonlage ein Teil herausgelöst und so eine Entnahmeöffnung geschaffen wird. Weiterhin denkbar ist, daß ein Teil des Deckels mit einer der Kartonlagen fest verbunden ist und beim ersten Öffnen aus diesem Herausgerissen wird und so eine Entnahmeöffnung geschaffen wird.

Auch denkbar ist, daß eine Abdeckung aus Karton, Papier oder dergleichen vorgesehen ist, welche auf der obersten Kartonlage beispielsweise durch Kleben, Siegeln, Klemmen oder auch anderweitig an der Verpackung befestigt ist und vor dem ersten Öffnen zunächst entfernt werden muss.

Sehr vorteilhaft ist es gemäß einer Ausgestaltung auch, wenn ein Griffteil an der Abdeckung vorgesehen ist.

Durch ein Grifftil kann die Abdeckung leichter bewegt werden.

Dabei hat es sich als sehr vorteilhaft erwiesen, wenn das Griffteil klappbar ausgebildet ist.

So ist es denkbar, daß das Griffteil zunächst flach liegt und erst bei Bedarf hoch geklappt wird und so dann eine leichte Bedienung ermöglicht.

Sehr vorteilhaft ist auch ein Faltschachtelzuschnitt zur Bildung einer erfindungsgemäßen Verpackung.

Im folgenden wird die Erfindung anhand zweier Ausführungsbeispiele veranschaulicht.

Dabei zeigen:
- Fig. 1: einen Zuschnitt für eine erfindungsgemäße Verpackung mit einer zweilagigen Abdeckung über einer Entnahmeöffnung,
- Fig. 2: ein Schaubild der Verpackung im geschlossenen Zustand,
- Fig. 3: ein Schaubild der Verpackung im geöffneten Zustand, einen Schnitt durch die Verpackung,
- Fig. 4: eine Darstellung von innerer Abdeckung, Deckel und äußerer Abdeckung,
- Fig. 5: einen Zuschnitt einer Variante der Verpackung mit ebenem Deckel und wieder zweilagiger Abdeckung über der Entnahmeöffnung, jedoch mit zwei möglichen Stellungen der Abdeckung zur Entnahme,
- Fig. 6: ein Schaubild dieser Verpackung,
- Fig. 7: eine Draufsicht einer Verpackung mit vergrößerter Entnahmeöffnung,
- Fig. 8: ein Schaubild dieser Verpackung,
- Fig. 9: eine Draufsicht auf die Verpackung mit teilweise geöffneter Entnahmeöffnung,
- Fig. 10: eine Verpackung mit einer aufgeklebten Abdeckung, und
- Fig. 11: eine Verpackung, bei der in der obersten Kartonlage des Wiederverschlusses ein herausnehmbares Teil vorgesehen ist.

Mit 1 ist in Fig. 1 ein Zuschnitt für eine zylindrische Verpackung bezeichnet. Zusätzlich zu diesem Mantel 1 ist ein Boden 2, und ein Deckel 3 vorgesehen. Im Deckel 3 ist eine Entnahmeöffnung 4 außermittig angeordnet.

Der Boden 2 ist ebenso wie der Deckel 3 in den Mantel 1 eingebördelt. Denkbar ist es auch, daß Boden 2 und/oder Deckel 3 den Mantel umfassen oder in diesen eingesetzt sind. Neben der Bördelung ist es denkbar, daß Boden 2 und/oder Deckel 3 eingeklebt, gesiegelt oder anderweitig befestigt sind.

In diesem Ausführungsbeispiel ist der Mantel 1 zum Deckel 3 auf diesen gebördelt. Die Bördelung 5 ragt damit etwas in die Deckelfäche 3 hinein.

Auf dem Deckel 3 ist eine äußere Verschlußscheibe 6 angeordnet. Diese Verschlußscheibe 6 weist eine Ausnehmung 7 auf, die der Entnahmeöffnung 4 entspricht. Gegenüberliegend zur Ausnehmung 7 ist eine Faltlinie 8 vorgesehen, welche die Verschlußscheibe 6 schneidet. Die Kontur der Verschlußscheibe 6 ist in diesem Bereich gebogt ausgeführt. Die gebogte Kontur 9 kann dabei durch eine Schwächungslinie 10 definiert sein, wobei der durch die Schwächungsline 10 abgetrennte Bereich 11 mit dem Deckel 3 verklebt ist.

Im Mittelpunkt der Verschlußscheibe 6 ist ein Drehlager 12 vorgesehen, welches in diesem Ausführungsbeispiel als Kunststoffniet ausgeführt ist. Andere Ausgestaltungen aus Papier oder Metall sind denkbar.

Das Drehlager 12 ist seinerseits auch im Deckel 3 gelagert.

Zum ersten Öffnen wird nun die Schwächungslinie 10 aufgebrochen und die gebogte Kontur 9 nach oben gefaltet. Es ergibt sich ein Handgriff, mit dem die Verschlußscheibe 6 so gedreht werden kann, daß die Ausnehmung 7 und die Entnahmeöffnung 4 in Deckung gebracht werden.

Aufgrund der nach innen ragenden Bördelung 5 muss die Verschlußscheibe 6 geringfügig kleiner wie der Deckel 3 ausgeführt sein.

Um eine verbesserte Abdichtung der Entnahmeöffnung zu erreichen, ist eine zweite, unterhalb des Deckels 3 angeordnete Verschlußscheibe 16 vorgesehen, die ebenfalls mit einer korrespondierenden Ausnehmung 7 versehen ist. Die Verschlußscheibe 6 und die Verschlußscheibe 16 sind über das Drehlager 12 drehfest miteinander verbunden.

Beim Drehen der Verschlußscheibe 6 wird die Verschlußscheibe 16 mitgenommen.

Aufgrund der nur außen angeordneten Bördelung kann die Verschlußscheibe 16 genauso groß vom Durchmesser ausgebildet sein, wie der Deckel 3, überstreicht diesen somit vollständig.

Die Ausnehmung 17 kann auch als Sieb oder dergleichen ausgeführt sein, so daß ein Streuer gebildet wird.

Auch ist es denkbar, daß mehrere Ausnehmungen 7 und 17 vorsgesehen sind, wobei die Ausnehmungen 17 dann unterschiedlich ausgebildet sind und so verschiedene Funktionen bei der Entnahme des Füllgutes ermöglichen.

Es ist in diesem Zusammenhang auch denkbar, daß die Verschlußscheiben 6 und 16 im Zentrum miteinander verklebt oder versiegelt sind. Der Deckel 3 weist dann in diesem Bereich eine entsprechende Ausnehmung auf, durch die hindurch die Verklebung erfolgt ist.

Die Verpackung kann stapelbar ausgebildet sein, das heißt, der Boden ist beispielsweise mit einem Ansatz versehen, der in eine entsprechende Ausgestaltung des Deckels einzugreifen vermag.

Auch andere wie die vorbeschriebene Originalitätssicherungen sind denkbar. So kann beispielsweise die Verschlußscheibe 6 an einem Punkt mit dem Deckel verklebt sein und beim ersten Öffnen muss diese Verklebung aufgebrochen werden. Auch eine Sicherung mit Klebestreifen oder dergleichen ist denkbar. Ebenso ist es denkbar, daß eine Perforation 10 aufgebrochen werden muss um die Drehbarkeit herzustellen. Hier kann beispielsweise der Rand der obersten Lage 6 des Öffnungsmechanismuses mit der Verpackung über eine Perforation 10 oder andere Schwächungslinie verbunden sein.

Denkbar ist es dabei auch, daß die Entnahmeöffnung 4 des Deckels 3 verschlossen ist und das dort befindliche Material durch Heraustrennen entfernt werden muss um eine Entnahmeöffnung zu schaffen. Hierzu kann eine der Lagen des Öffnungsmechanismuses mit diesem Materialteil verbunden sein. Beim ersten Öffnen wird die Entnahmeöffnung geschaffen.

Auch denkbar ist es, daß ein Etikett oder eine andere Abdeckung 20 aus Papier, Karton oder dergleichen oberhalb des Öffnungsmechanismuses angeordnet ist und dort durch Kleben, Siegeln oder Klemmen befestigt ist. Diese muss dann zunächst entfernt werden. Diese Abdeckung 20 kann beispielsweise auf einen überstehenden Rand des Verpackungsmantels aufgeklebt oder aufgesiegelt sein.

Weiterhin ist es denkbar, daß in der obersten Lage 6 des Öffnungsmechanismuses die dortige Entnahmeöffnung verschlossen ist und durch Heraustrennen eines Materialteiles 21 erst geschaffen werden muss.

Die Entnahmeöffnungen 7 bzw. 17 können unterschiedlichste Formen aufweisen.

## Patentansprüche

1. Verpackung aus Karton mit einem Boden (2), einer umlaufenden Seitenwand (1), und einem festen Deckel (3) in dem eine Entnahmeöffnung (4) vorgesehen ist, die von einer Abdeckung (6, 16) wahlweise verschlossen und freigegeben wird und somit wiederverschließbar ist,
**dadurch gekennzeichnet, daß** die Abdeckung von zwei beweglich angeordneten Kartonlagen (6, 16) gebildet ist, wobei sich die beiden Kartonlagen (6, 16) auf gegenüberliegenden Seiten des festen Deckels befinden und die beiden Kartonlagen (6, 16) drehfest miteinander verbunden sind.

2. Verpackung nach Anspruch 1, **dadurch gekennzeichnet, daß** die beiden Kartonlagen (6, 16) über ein Drehlager 12 drehfest miteinander verbunden sind.

3. Verpackung nach Anspruch 1, **dadurch gekennzeichnet, daß** die beiden Kartonlagen (6, 16) im Zentrum miteinander verklebt oder versiegelt sind und dadurch drehfest miteinander verbunden sind.

4. Verpackung nach einem der vorangehenden Ansprüche, **dadurch gekennzeichnet, daß** die Abdeckung der Entnahmeöffnung (4) mit einem Mechanismus versehen ist, der einen sicheren Halt, aber dennoch eine ausreichende Beweglichkeit gewährleistet.

5. Verpackung nach einem der vorangehenden Ansprüche, **dadurch gekennzeichnet, daß** die Abdeckung als Kartonscheibe (6, 16) ausgebildet ist.

6. Verpackung nach einem der vorangehenden Ansprüche, **dadurch gekennzeichnet, daß** die Abdeckung eine Einbuchtung (11), Ausnehmung oder dergleichen aufweist.

7. Verpackung nach einem der vorangehenden Ansprüche, **dadurch gekennzeichnet, daß** die Einbuchtungen, Ausnehmungen oder dergleichen der Kartonlagen (6, 16) aufeinander abgestimmt sind.

8. Verpackung nach einem der vorangehenden Ansprüche, **dadurch gekennzeichnet, daß** eine Originalitätssicherung vorgesehen ist.

9. Verpackung nach Anspruch 8, **dadurch gekennzeichnet, daß** die Originalitätssicherung durch eine Schwächungslinie (10) definiert ist und mit der oberen Kartonlage (6) verbunden ist.

10. Verpackung nach Anspruch 8 oder 9, **dadurch gekennzeichnet, daß** ein Teil der oberen Kartonlage (6) entfernbar ausgebildet ist.

11. Verpackung nach Anspruch 8, 9 oder 10, **dadurch gekennzeichnet, daß** eine Abdeckung (20) aus Karton, Papier oder dergleichen auf der Abdeckung (6) entfernbar angeordnet ist.

12. Verpackung nach einem der vorangehenden Ansprüche, **dadurch gekennzeichnet, daß** ein Griffteil (9) an der Abdeckung (6) vorgesehen ist.

13. Verpackung nach Anspruch 12, **dadurch gekennzeichnet, daß** das Griffteil (9) klappbar ausgebildet ist.

## Claims

1. Packaging made of cardboard with a bottom (2), a circumferential side wall (1), and a fixed lid (3) in which an access opening (4) is provided, which is optionally closed and released by a cover (6, 16) and is thus reclosable,
**characterised in that** the cover is formed of two movably arranged cardboard layers (6, 16), wherein the two cardboard layers (6, 16) are located on opposite sides of the fixed lid and the two cardboard layers (6, 16) are connected to each other in a rotationally fixed manner.

2. Packaging according to Claim 1, **characterised in that** the two cardboard layers (6, 16) are connected to each other in a rotationally fixed manner via a pivot bearing 12.

3. Packaging according to Claim 1, **characterised in that** the two cardboard layers (6, 16) are glued to each other or sealed in the centre and thereby connected to each other in a rotationally fixed manner.

4. Packaging according to one of the preceding claims, **characterised in that** the cover of the access opening (4) is provided with a mechanism that ensures a secure hold, but still sufficient movability.

5. Packaging according to one of the preceding claims, **characterised in that** the cover is designed as cardboard layers (6, 16).

6. Packaging according to one of the preceding claims, **characterised in that** the cover has an indentation (11), recess or the like.

7. Packaging according to one of the preceding claims, **characterised in that** the indentations, recesses or the like of the cardboard layers (6, 16) are aligned.

8. Packaging according to one of the preceding claims, **characterised in that** a tamper-evident closure is provided.

9. Packaging according to Claim 8, **characterised in that** the tamper-evident closure is defined by a tear line (10) and is connected to the top cardboard layer (6).

10. Packaging according to Claim 8 or 9, **characterised in that** a part of the top cardboard layer (6) is designed in a removable manner.

11. Packaging according to Claim 8, 9 or 10, **characterised in that** a cover (20) made of cardboard, paper or the like is arranged on the cover (6) in a removable manner.

12. Packaging according to one of the preceding claims, **characterised in that** a grip part (9) is provided on the cover (6).

13. Packaging according to Claim 12, **characterised in that** the grip part (9) is designed in a foldable manner.

## Revendications

1. Emballage en carton avec un fond (2), une paroi latérale périphérique (1), et un couvercle fixe (3) dans lequel est prévue une ouverture de prélèvement (4) qui est fermée et libérée au choix par un couvercle (6, 16) et qui peut donc être refermée,
**caractérisé en ce que** le couvercle est formé de deux couches de carton (6, 16) disposées de manière mobile, les deux couches de carton (6, 16) se trouvant sur des côtés opposés du couvercle fixe et les deux couches de carton (6, 16) étant reliées entre elles de manière à ne pas pouvoir tourner.

2. Emballage selon la revendication 1, **caractérisé en ce que** les deux couches de carton (6, 16) sont reliées entre elles de manière solidaire en rotation par un palier de rotation 12.

3. Emballage selon la revendication 1, **caractérisé en ce que** les deux couches de carton (6, 16) sont collées ou scellées entre elles au centre et sont ainsi reliées entre elles de manière solidaire en rotation.

4. Emballage selon l'une des revendications précédentes, **caractérisé en ce que** le couvercle de l'ouverture de prélèvement (4) est pourvu d'un mécanisme qui garantit un maintien sûr, mais néanmoins une mobilité suffisante.

5. Emballage selon l'une des revendications précédentes, **caractérisé en ce que** le couvercle est réalisé sous forme de disque en carton (6, 16).

6. Emballage selon l'une des revendications précédentes, **caractérisé en ce que** le couvercle présente un renfoncement (11), un évidement ou un élément similaire.

7. Emballage selon l'une quelconque des revendications précédentes, **caractérisé en ce que** les renfoncements, les évidements ou similaires des couches de carton (6, 16) sont adaptés les uns aux autres.

8. Emballage selon l'une des revendications précédentes, **caractérisé en ce qu'**une garantie d'inviolabilité est prévue.

9. Emballage selon la revendication 8, **caractérisé en ce que** le dispositif d'inviolabilité est défini par une ligne d'affaiblissement (10) et est relié à la couche supérieure de carton (6).

10. Emballage selon la revendication 8 ou 9, **caractérisé en ce qu'**une partie de la couche supérieure de carton (6) est conçue de manière amovible.

11. Emballage selon la revendication 8, 9 ou 10, **caractérisé en ce qu'**un couvercle (20) en carton, papier ou similaire est disposé de manière amovible sur le couvercle (6).

12. Emballage selon l'une des revendications précédentes, **caractérisé en ce qu'**une partie de poignée (9) est prévue sur le couvercle (6).

13. Emballage selon la revendication 12, **caractérisé en ce que** la partie de préhension (9) est conçue de manière rabattable.
